# FASCICULE DE BREVET EUROPEEN

(11) **EP 1 009 682 B1**
(45) Date de publication et mention de la délivrance du brevet: **26.06.2002**
(21) Numéro de dépôt: 97948958.0
(22) Date de dépôt: 28.11.1997
(51) Int. Cl.: B65D 83/14, B05B 11/00

(54) **DISPOSITIF ET PROCEDE DE FIXATION D'UN ORGANE DE DOSAGE DANS UN RECIPIENT CONTENANT DU PRODUIT A DISTRIBUER**
VORRICHTUNG UND VERFAHREN ZUR HALTERUNG EINES DOSIERORGANES IN EINEM BEHÄLTER DER ABZUGEBENDE PRODUKTE ENTHÄLT
DEVICE AND METHOD FOR FIXING A METERING MEMBER IN A CONTAINER CONTAINING A PRODUCT TO BE DISPENSED

(30) Priorité: 29.11.1996 FR 9614641
(43) Date de publication de la demande: 21.06.2000
(73) Titulaire: VALOIS S.A., 27110 Le Neubourg (FR)
(72) Inventeur: DE POUS, Olivier, F-75015 Paris (FR); FAUCON, Thierry, F-78410 Aubergenville (FR); JOUILLAT, Claude, F-28270 Montigny-sur-Avre (FR)
(74) Mandataire: CAPRI SARL
(86) Numéro de dépôt international: FR9702156
(87) Numéro de publication internationale: WO9823505

(56) Documents cités:
- EP-A- 0 453 357
- CH-A- 358 758
- DE-A- 3 122 982
- DE-C- 804 839
- FR-A- 2 699 433
- GB-A- 2 189 778
- US-A- 3 129 854
- US-A- 5 277 340

## Description

La présente invention concerne un dispositif ou un procédé de fixation d'un organe de dosage, en particulier d'une pompe, à l'intérieur d'un récipient contenant un produit à distribuer, et s'applique plus particulièrement aux distributeurs à faibles doses, utilisés dans le domaine des parfums, des cosmétiques ou des produits pharmaceutiques.

Il est connu dans l'état de la technique d'utiliser une bague pour monter un corps de pompe sur un récipient. Ce système présente certains inconvénients et nécessite notamment une opération de montage relativement coûteuse compte tenu de la nature des récipients (échantillons).

un autre système connu, divulgué par le document EP-0 453 357, évite cet inconvénient en prévoyant un corps de pompe dimensionné de sorte à pouvoir être emmanché à force dans le récipient. La bague devient dans ce cas inutile. Pour assurer une mise en place correcte de la pompe, le corps de celle-ci comporte une partie inférieure dont le diamètre extérieur est réduit par rapport au diamètre du col du récipient. Le serrage s'opère au niveau du col par emmanchement à force de la partie supérieure du corps de pompe qui doit avoir un diamètre extérieur légèrement supérieur au diamètre dudit col. Ce dispositif présente également des inconvénients. Ainsi, le serrage étant assuré par le corps de pompe lui-même, les dimensions de celui-ci et notamment son diamètre extérieur, doivent être d'une précision très importante, ce qui occasionne un surcoût de fabrication. D'autre part, les diamètres des cols des récipients, notamment ceux réalisés en verre, peuvent varier légèrement de par leur fabrication ce qui peut empêcher une fixation correcte du corps de pompe dans ledit col du récipient. En outre, un emmanchement à force du corps de pompe lui-même peut dans certains cas provoquer un resserrement dudit corps de pompe et ainsi occasionner des frottements à l'intérieur de la pompe qui peuvent altérer son fonctionnement.

Un autre dispositif, divulgué par le document DE-31 22 982, prévoit un encliquetage du corps de pcmpe sur un bourrelet du col du récipient. Ce dispositif présente l'inconvénient de nécessiter des cois de récipient particuliers et de ne pas être adaptable sur un col standard.

Le document US-5 277 340 divulgue encore un autre type de dispositif, dans lequel une bague élastique est disposée fixement sur le corps de pompe et s'encliquette dans un logement ménagé à l'intérieur du récipient. Ce dispositif est compliqué et coûteux à fabriquer.

La présente invention a pour but d'éviter les inconvénients précités en fournissant un dispositif de fixation simple et peu coûteux permettant de fixer le corps d'un organe de dosage, tel qu'une pompe, dans le col d'un récipient, tout en compensant les tolérances de dimensions dudit col de récipient. Le dispositif de l'invention s'adapte donc sur n'importe quel col de récipient, standard ou non, dont les dimensions peuvent varier légèrement lors de sa fabrication.

La présente invention a donc pour objet un dispositif de fixation d'un organe de dosage, tel qu'une pompe, comportant un corps, dans un col d'un récipient contenant un produit à distribuer, ledit corps de l'organe de dosage comportant une partie de plus petit diamètre et une partie de plus grand diamètre, le diamètre extérieur maximal dudit corps étant inférieur au diamètre intérieur dudit col, un logement étant formé dans ledit col du récipient, ledit logement étant adapté à recevoir un organe déformable qui, à l'état monté du dispositif de fixation, est déformé et/ou comprimé de telle sorte qu'il exerce une force radiale sur ledit col et sur ledit corps, ladite force assurant le fixation étanche de l'organe de dosage dans le col du récipient, ledit organe déformable venant s'adapter, avant montage, sur ladite partie de plus petit diamètre et se déplaçant, lors du montage, sur ladite partie de plus grand diamètre du corps de l'organe de dosage, en étant déformé et/ou comprimé dans le logement.

Cette mise en oeuvre permet un assemblage très facile. En effet, la mise en place de l'organe déformable sur la partie de plus petit diamètre se fait très aisément puisque l'organe déformable n'est soumis à aucune contrainte. Ensuite, la déformation de l'organe déformable est réalisée uniquement sur la partie de plus grand diamètre et non pas sur toute la hauteur du corps de pompe lors de son emmanchement dans le col du récipient. Le montage est donc plus aisé et plus fiable. En particulier, cette déformation et/ou compression est obtenue en appliquant une force verticale sur le corps de l'organe de dosage, cette force étant transmise à l'organe déformable.

Avantageusement, lesdites parties de différents diamètres du corps de l'organe de dosage sont reliées par une partie conique de sorte que la déformation et/ou la compression de l'organe déformable est réalisée de manière progressive lors du montage.

Avantageusement, le logement a une forme en section transversale environ carrée ou rectangulaire.

Avantageusement, ledit organe déformable possède, avant le montage du dispositif de fixation, une forme différente de celle du logement, le montage du dispositif de fixation forçant par déformation et/ou compression ledit organe déformable à se conformer environ à la forme dudit logement, de sorte que ledit organe déformable exerce des forces sur les parois dudit logement.

Selon un autre aspect, l'invention a aussi pour objet un procédé de fixation d'un organe de dosage, tel qu'une pompe, comportant un corps de pompe ayant une partie supérieure de plus grand diamètre et une partie inférieure de plus petit diamètre, dans un col d'un récipient contenant un produit à distribuer, ledit col comportant un logement annulaire, comprenant les étapes de :
- disposer un organe déformable sur ladite partie de plus petit diamètre du corps de l'organe de dosage ;
- disposer l'organe de dosage sur le col du récipient, ledit organe déformable étant reçu dans ledit logement du col ; et
- emmancher à force le corps de l'organe de dosage dans le col du récipient de telle sorte que l'organe déformable se déplace sur ladite partie de plus grand diamètre du corps de l'organe de dosage, en étant déformé et/ou comprimé dans le logement, assurant ainsi la fixation étanche dudit organe de dosage dans le col du récipient.

D'autres caractéristiques et avantages de la présente invention apparaîtront au cours de la description suivante d'un mode de réalisation de l'invention, donné à titre d'exemple non limitatif, en regard des dessins joints, sur lesquels :
- la figure 1 représente une vue schématique en coupe verticale du dispositif de fixation selon un mode de réalisation avantageux de l'invention, avant montage, et
- la figure 2 représente une vue schématique en coupe verticale du dispositif de la figure 1, après montage.

En référence aux dessins, l'ensemble doseur de l'invention comporte un récipient 1 ayant un col cylindrique 2 et contenant un produit à distribuer. Le récipient peut être de forme quelconque et réalisé en matière quelconque, généralement du verre ou une matière plastique. Pour assurer la distribution du produit contenu dans le récipient, un organe de dosage 10 est prévu, ledit organe de dosage 10 comportant un corps 11. Avantageusement, ledit organe de dosage 10 est une pompe permettant une distribution sélective du produit, et la suite de la description sera faite en référence à une pompe. Selon la présente invention, le diamètre extérieur dudit corps de pompe est inférieur au diamètre intérieur dudit col cylindrique 2 du récipient 1.

Selon l'invention, pour fixer ledit corps de pompe 11 dans ledit col du récipient 2, il est prévu dans le col 2, un logement 20 destiné à recevoir un organe déformable 30 qui est de préférence souple et élastique. De préférence, ledit organe déformable 30 est annulaire et est destiné à s'adapter au logement 10 également annulaire qui s'étend circonférentiellement autour du col 2, de sorte qu'à l'état monté du dispositif de fixation, ledit organe déformable 30 assure à la fois la fixation de la pompe dans le col et l'étanchéité au niveau dudit col. En effet, l'organe déformable élastique 30 peut avoir, avant le montage du dispositif de fixation, une forme différente de celle du logement 30 et lors du montage du dispositif de fixation, ledit organe déformable 30 est forcé par compression à se conformer environ à la forme dudit logement 30.

La fixation du corps de pompe dans le col du récipient est donc assuré par la compression dudit organe déformable 30 à l'intérieur dudit logement 20, ledit organe déformable 30 étant en contact simultanément avec ledit col du récipient et avec ledit corps de pompe.

En référence aux figures 1 et 2, il est représenté un mode de réalisation avantageux de l'invention. Dans ce mode de réalisation, le logement 20 est réalisé dans le col 2 du récipient 1, de préférence à son extrémité supérieure. L'organe déformable 30 peut, avant montage, être disposé dans le logement 20, mais de préférence, il est disposé sur le corps de pompe 11.

Comme représenté sur les figures 1 et 2, le corps de pompe 11 comporte une partie inférieure 11a de plus petit diamètre et une partie supérieure 11b de plus grand diamètre. Avant montage, l'organe déformable 30 s'adapte sur la partie 11a de plus petit diamètre et au début de l'emmanchement du corps de pompe 11 dans le col, il vient d'abord s'adapter dans le logement 20 du col. Ensuite, l'organe déformable 30 est comprimé et/ou déformé par la partie 11b de plus grand diamètre, créant ainsi la force radiale sur le col 2 et le corps de pompe 11 qui assure la fixation étanche de ces deux éléments. Avantageusement, la pompe 10 comporte un trou d'évent 50 qui peut être prévu dans la partie de plus grand diamètre 11b du corps de pompe 11, à condition de se situer à l'état monté du dispositif en-dessous de l'organe déformable 30 assurant la fixation étanche de la pompe sur le récipient.

De préférence, les deux parties 11a et 11b du corps de pompe 11 sont reliées entre elles par une partie conique. de sorte que la déformation et/ou la compression de l'organe déformable 30 se fait progressivement lors du montage, facilitant celui-ci.

Avantageusement, le logement 20 a une forme en section transversale environ carrée ou rectangulaire, de même que l'organe déformable 30. Bien entendu, les dimensions du logement et de l'organe déformable ne correspondent pas exactement, afin d'engendrer la déformation et/ou la compression de l'organe déformable 30 dans le logement 20.

De même, toute autre section verticale de l'organe déformable est imaginable à condition qu'elle ne corresponde pas exactement en forme et en dimension, à la section verticale du logement 20, qui peut également être quelconque. Ainsi, lors de l'emmanchement, l'organe déformable 30 est forcé à se conformer environ à la forme dudit logement 20, exerçant ainsi les forces radiales sur le col et le corps de pompe pour assurer la fixation et l'étanchéité.

## Revendications

1. Dispositif de fixation d'un organe de dosage (10), tel qu'une pompe, comportant un corps (11), dans un col (2) d'un récipient (1) contenant un produit à distribuer, ledit corps (11) de l'organe de dosage (10) comportant une partie de plus petit diamètre (11a) et une partie de plus grand diamètre (11b), le diamètre extérieur maximal dudit corps (11) étant inférieur au diamètre intérieur dudit col (2), **caractérisé en ce qu'**un logement (20) est formé dans ledit col (2) du récipient (1), ledit logement (20) étant adapté à recevoir un organe déformable (30) qui, à l'état monté du dispositif de fixation, est déformé et/ou comprimé de telle sorte qu'il exerce une force radiale sur ledit col (2) et sur ledit corps (11), ladite force assurant le fixation étanche de l'organe de dosage (10) dans le col (2) du récipient (1), ledit organe déformable (30) venant s'adapter, avant montage, sur ladite partie de plus petit diamètre (11a) et se déplaçant, lors du montage, sur ladite partie de plus grand diamètre (11b) du corps (11) de l'organe de dosage (10), en étant déformé et/ou comprimé dans le logement (20).

2. Dispositif selon la revendication 1, dans lequel lesdites parties (11a) et (11b) de différents diamètres du corps (11) de l'organe de dosage (10) sont reliées par une partie conique de sorte que la déformation et/ou la compression de l'organe déformable est réalisée de manière progressive lors du montage.

3. Dispositif selon la revendication 1 ou 2, dans lequel le logement (20) a une forme en section transversale environ carrée ou rectangulaire.

4. Dispositif selon l'une quelconque des revendications précédentes, dans lequel ledit organe déformable (30) possède, avant le montage du dispositif de fixation, une forme différente de celle du logement (20), le montage du dispositif de fixation forçant par déformation et/ou compression ledit organe déformable (30) à se conformer environ à la forme dudit logement (20), de sorte que ledit organe déformable (30) exerce des forces sur les parois dudit logement (20).

5. Procédé de fixation d'un organe de dosage (10), tel qu'une pompe, comportant un corps de pompe (11) ayant une partie supérieure de plus grand diamètre (11b) et une partie inférieure de plus petit diamècre (11a), dans un col (2) d'un récipient (1) contenant un produit à distribuer, ledit col (2) comportant un logement annulaire (20), **caractérisé en ce qu'**il comprend les étapes de :
- disposer un organe déformable (30) sur ladite partie de plus petit diamètre (11a) du corps (11) de l'organe de dosage (10) ;
- disposer l'organe de dosage (10) sur le col (2) du récipient (1), ledit organe déformable (30) étant reçu dans ledit logement (20) du col (2) ; et
- emmancher à force le corps (11) dé l'organe de dosage (10) dans le col (2) du récipient de telle sorte que l'organe déformable (30) se déplace sur ladite partie de plus grand diamètre (11b) du corps (11) de l'organe de dosage, en étant déformé et/ou comprimé dans le logement (20), assurant ainsi la fixation étanche dudit organe de dosage (10) dans le col (2) du récipient.

## Claims

1. A device for fixing a metering member (10) having a body (11), such as a pump, in the neck (2) of a receptacle (1) containing a substance to be dispensed, said body (11) of the metering member (10) having a smaller-diameter portion (11a) and a larger-diameter portion (11b), the maximum outside diameter of said body (11) being smaller than the inside diameter of said neck (2), the device being **characterized in that** the housing (20) is formed in said neck (2) of the receptacle (1), said housing (20) being suitable for receiving a deformable member (30) which, in the assembled state of the fixing device, is deformed and/or compressed in such a manner that it exerts a radial force on said neck (2) and on said body (11), said force serving to fix the metering member (10) in sealed manner in the neck (2) of the receptacle (1), said deformable member (30) being placed, prior to assembly, on said smaller-diameter portion (11a) and being displaced, during assembly, on said larger-diameter portion (11b) of the body (11) of the metering member (10), by being deformed and/or compressed in the housing (20).

2. A device according to claim 1, in which said portions (11a, 11b) of different diameters of the body (11) of the metering member (10) are interconnected by a conical portion such that deformation and/or compression of the deformable member takes place in progressive manner during assembly.

3. A device according to claim 1 or 2, in which the housing (20) has a cross-section that is approximately square or rectangular in shape.

4. A device according to any preceding claim, in which said deformable member (30) possesses, prior to assembly of the fixing device, a shape that is different from that of the housing (20), assembly of the fixing device forcing said deformable member (30) by deformation and/or compression to take up substantially the shape of said housing (20), such that said deformable member (30) exerts forces on the walls of said housing (20).

5. A method of fixing a metering member (10) such as a pump having a pump body (11) with a larger-diameter top portion (11b) and a smaller-diameter bottom portion (11a) in the neck (2) of a receptacle (1) containing a substance to be dispensed, said neck (2) having an annular housing (20), the method being **characterized in that** it comprises the steps consisting in:
· placing a deformable member (30) on said smaller-diameter portion (11a) of the body (11) of the metering member (10);
· placing the metering member (10) on the neck (2) of the receptacle (1), said deformable member (30) being received in said housing (20) of the neck (2); and
· engaging the body (11) of the metering member (10) by force in the neck (2) of the receptacle so that the deformable member (30) is displaced on said larger-diameter portion (11b) of the body (11) of the metering member, by deformed and/or compressed in the housing (20), thereby providing sealed fixing of said metering member (10) in the neck (2) of the receptacle.

## Patentansprüche

1. Befestigungsvorrichtung für ein einen Körper (11) umfassendes Dosierorgan (10), wie zum Beispiel eine Pumpe, im Hals (2) eines Behälters (1), der ein abzugebendes Produkt enthält, wobei der Körper (11), des Dosierorgans (10) einen Teil mit kleinerem Durchmesser (11a) und einen Teil mit größerem Durchmesser (11b) umfaßt, wobei der maximale Außendurchmesser des Körpers (11) kleiner ist als der Innendurchmesser des Halses (2), **dadurch gekennzeichnet, daß** im Hals (2) des Behälters (1) eine Ausnehmung (20) ausgebildet ist, wobei diese Ausnehmung (20) geeignet ist, ein verformbares Organ (30) aufzunehmen, das im montierten Zustand der Befestigungsvorrichtung derart verformt und/oder zusammengedrückt ist, daß es eine radiale Kraft auf den Hals (2) und den Körper (11) ausübt, wobei diese Kraft eine dichte Befestigung des Dosierorganes (10) im Hals (2) des Behälters (1) sicherstellt, ünd wobei das verformbare Organ (30) vor der Montage auf den Teil mit kleinerem Durchmesser (11a) aufgeschoben werden kann und sich während der Montage auf den Teil mit dem größerem Durchmesser (11b) des Körpers (11) des Dosierorgans (10) verschiebt und dabei in der Ausnehmung (20) verformt und/oder zusammengedrückt wird.

2. Vorrichtung nach Anspruch 1, bei der die Teile (11a und 11b) mit unterschiedlichen Durchmessern des Körpers (11) des Dosierorgans (10) durch einen konischen Abschnitt derart verbunden sind, daß die Verformung und/oder Kompression des verformbaren Organs während der Montage in fortschreitender Weise erfolgt.

3. Vorrichtung nach Anspruch 1 oder 2, bei der die Ausnehmung (20) im transversalen Querschnitt eine ungefähr quadratische oder rechteckige Form besitzt.

4. Vorrichtung nach einem der vorhergehenden Ansprüche, bei der das verformbare Organ (30) vor der Montage der Befestigungsvorrichtung eine von der Form der Ausnehmung (20) verschiedene Form besitzt, wobei die Montage der Befestigungsvorrichtung durch Verformung und/oder Kompression das verformbare Organ (30) zwingt, sich ungefähr an die Form der Ausnehmung (20) derart anzupassen, daß das verformbare Organ (30) Kräfte auf die Wände der Ausnehmung (20) ausübt.

5. Befestigungsverfahren für ein Dosierorgan (10), wie zum Beispiel eine Pumpe, das einen Pumpenkörper (11) umfaßt, der einen oberen Teil mit größerem Durchmesser (11b) und einen unteren Teil mit kleinerem Durchmesser (11a) aufweist, im Hals (2) eines Behälters (1), der ein abzugebendes Produkt enthält, wobei der Hals (2) eine ringförmige Ausnehmung (20) besitzt, **dadurch gekennzeichnet, daß** das Verfahren folgende Schritte umfaßt:
- Anordnen eines verformbaren Organs (30) auf den Teil mit kleinerem Durchmesser (11a) des Körpers (11) des Dosierorgans (10),
- Anordnen des Dosierorgans (10) auf den Hals (2) des Behälters (1), wobei das verformbare Organ (30) in besagter Ausnehmung (20) des Halses (2) ausgenommen wird, und
- Einpressen des Körpers (11) des Dosierorgans (10) in den Hals (2) des Behälters (1) derart, daß sich das verformbare Organ (30) auf den Teil mit größerem Durchmesser (11b) des Körpers (11) des Dosierorgans verschiebt und dabei in der Ausnehmung (20) verformt und/oder zusammengedrückt wird und somit eine dichte Befestigung des Dosierorgans (10) im Hals (2) des Behälters sicherstellt.
